# EUROPÄISCHE PATENTSCHRIFT

(11) **EP 2 171 149 B1**
(45) Veröffentlichungstag und Bekanntmachung des Hinweises auf die Patenterteilung: **17.11.2010**
(21) Anmeldenummer: 08774724.2
(22) Anmeldetag: 03.07.2008
(51) Int. Cl.: D06F 39/08, D06F 39/02

(54) **VERFAHREN UND VORRICHTUNG ZUM REINIGEN VON DOSIERLEITUNGEN IN AUTOMATISCH GESTEUERTEN WÄSCHEBEHANDLUNGSMASCHINEN**
METHOD AND DEVICE FOR CLEANING METERING LINES IN AUTOMATICALLY CONTROLLED LAUNDRY CARE DEVICES
PROCÉDÉ DE NETTOYAGE DE CONDUITES DE DOSAGE ET DISPOISITIF POUR UN TEL PROCEDE DANS DES MACHINES DE TRAITEMENT DE LINGE À COMMANDE AUTOMATIQUE

(30) Priorität: 13.07.2007 DE 102007032759
(43) Veröffentlichungstag der Anmeldung: 07.04.2010
(73) Patentinhaber: BSH Bosch und Siemens Hausgeräte GmbH, 81739 München (DE)
(72) Erfinder: SCHULZE, Ingo, 16341 Panketal (DE)
(86) Internationale Anmeldenummer: PCT/EP2008/058612
(87) Internationale Veröffentlichungsnummer: WO 2009/010402

(56) Entgegenhaltungen:
- EP-A- 0 403 296
- EP-A- 1 321 560
- WO-A-03/027377
- US-A- 4 090 475

## Beschreibung

Verfahren zum Reinigen von Dosierleitungen in automatisch gesteuerten Wäschebehandlungsmaschinen, in denen fließfähige Wäschebehandlungsmittel aus mindestens einem Vorratsbehälter in maschinell bemessenen Dosen über eine Dosierleitung einem Wäschebehandlungsprozess zugeführt werden, die nach dem Zuführen einer Dosis mittels eines Spülmittels, insbesondere mittels Wasser, gespült werden kann.

Derartige Verfahren werden bei Vorrichtungen bzw. Waschmaschinen des Standes der Technik angewendet (DE 32 37 785 A1, DE 35 25 365 A1, EP-421 085 A2). Als Spülmittel wird hierfür regelmäßig Wasser verwendet, und zwar Frischwasser unmittelbar aus dem Hauswassernetz bei der DE 32 37 785 A1, Frischwasser aus einer Wasservorlage, die im Waschmittelzugabekanal notorischerweise vorhanden ist und dem Verschluss gegen aus dem Laugenbehälter austretende Nebelschwaden dienen (DE 35 25 365 A19) und Frischwasser aus dem Hauswassernetz, das in einer Einmal-Menge in einem Vorratsbehälter gespeichert wird (EP-421 085 A2). Alle bekannten Techniken zum Spülen von Dosierleitungen dienen dazu, Vermischungen von Waschmitteln und Waschadditiven (Bleichmittel, Weichspülmittel) zu vermeiden, durch die Reaktionen der unterschiedlichen Wäschebehandlungsmittel untereinander entstehen könnten. So ist zu befürchten, dass unerwünschterweise langkettige Moleküle oder wasserunlösliche Verbindungen entstehen oder exotherme Reaktionen oder Schädigungen einzelner Wäschestücke auftreten. Zur Vermeidung solcher Gefahren werden diejenigen Leitungsbereiche, die von einem jeweils dosierten Wäschebehandlungsmittels benetzt werden - nachfolgend als Dosierleitung bezeichnet-, nach dessen Zugabe mit dem besagten Spülmittel (Wasser, speziell Frischwasser) gespült.

Aus der EP 0 403 296 A ist ein Verfahren sowie eine Vorrichtung gemäß dem jeweiligen Oberbegriff der Ansprüche 1 und 11 bekannt.

Allen bekannten Maßnahmen zum Spülen der Dosierleitung ist aber gemeinsam, dass nach der Spülung Reste des Gemisches von Frischwasser und geringen Anteilen des gerade ausgespülten Wäschebehandlungsmittels zurück bleiben. Dies kann insbesondere bei Verwendung von organischen Chemikalien (z. B. von Waschmittel-Tensiden) zu einem um ein Vielfaches erhöhten Keimbildungspotenzial führen. Demgegenüber weisen hoch konzentrierte Tensidlösungen, die womöglich sogar alkalisch eingestellt sind, biozide Eigenschaften auf. Reste von solchen Lösungen können daher nicht verkeimen.

Andererseits können die Waschmittelanteile in den zurückbleibenden Resten von Spüllösungen zu Antrocknungen, Sedimentationen oder Inkrustrationen an Fördereinrichtungen (Pumpen, Ventile) führen und dadurch Störungen ihres Betriebs verursachen.

Der Erfindung liegt die Aufgabe zugrunde, ein Verfahren der eingangs beschriebenen Art so einzurichten, dass die vorstehenden Gefährdungen nicht mehr eintreten können. Insbesondere soll vermieden werden, dass Reste von verdünnten Wäschebehandlungsmitteln Keime bilden können und dass unterschiedliche Anteile in den Spüllösungen miteinander reagieren können sowie deren Reaktionsergebnisse den weiteren Prozess in einer Wäschebehandlungsmaschine gravierend stören.

Erfindungsgemäß wird diese Aufgabe durch die kennzeichnenden Merkmale des Anspruches 1 in der Weise gelöst, dass die Dosierleitung nach dem Zuführen der Dosis erst zeitlich verzögert und unmittelbar vor dem Zuführen der weiteren Dosis gespält wird. Durch diese gegenüber dem Stand der Technik veränderte zeitliche Reihenfolge der Spülung der Dosierleitung gelingt es, Keimbildung zu vermeiden. Solange nämlich die Dosierleitung nicht gespült worden ist und noch Reste eines aus der letzten Zugabe stammenden, hoch konzentrierten Wäschebehandlungsmittels enthält, können sich keine Keime bilden. Andererseits trocknen höher konzentrierte Reste von Wäschebehandlungsmitteln, die zudem mangels bisheriger Verdünnung noch in verhältnismäßig großer Menge vorliegen, weniger schnell aus als sehr geringe Mengen von stark verdünnten Resten. Daher ist die zeitlich bis kurz vor der Zugabe einer Dosis eines weiteren Wäschebehandlungsmittels verzögerte Spülung im Hinblick auf die Lösung der vorstehenden Aufgabe sehr viel effektiver als die bekannte Spülung im Anschluss an eine vollzogene Zugabe einer Dosis Behandlungsmittel.

Wenn bei einem erfindungsgemäßen Verfahren unterschiedliche Wäschebehandlungsmittel über dieselbe Dosierleitung zugeführt werden, ist es von besonderem Vorteil, wenn die Dosierleitung nur gespült wird, bevor eine Dosis eines anderen Wäschebehandlungsmittels zugeführt werden soll, oder wenn die Dosierleitung nur gespült wird, bevor eine Dosis eines weiteren Wäschebehandlungsmittels zugeführt werden soll, das mit dem Wäschebehandlungsmittel der vorangegangenen Dosis reagieren könnte. Regelmäßig werden zumindest Teile der Dosierleitungen im weiteren Behandlungsprozess, der nicht mehr durch Zugabe von Wäschebehandlungsmitteln unterbrochen wird, ohnehin wieder mit Wasser oder Lauge in Berührung kommen, so dass die Dosierleitung oder Teile von ihr auch ohne eine weitere Zugabe von Wäschebehandlungsmitteln gespült werden. Andererseits kann eine obligatorische Steuerungseinrichtung der Wäschebehandlungsmaschine über die Eigenschaften der jeweiligen Wäschebehandlungsmittel informiert sein und nur dann eine Spülung vornehmen, wenn das folgende zu dosierende Wäschebehandlungsmittel mit dem vorhergehenden reagieren könnte.

Auch könnte eine Spülung der Dosierleitung davon abhängig gemacht werden, wie lange die unmittelbar vorangegangene Zuführung einer Dosis zurück liegt und/ oder wie schnell das Wäschebehandlungsmittel der unmittelbar vorangegangenen Dosierung trocknet, sedimentiert bzw. inkrustriert, seinen Aggregatzustand also verändert. Wenn nämlich durch das voraussichtliche Fehlen von Reaktionen zwischen den Dosen aufeinander folgender Wäschebehandlungsmittel oder einer Änderung des Aggregatzustands eine Spülung obsolet ist, kann sie auch unterbleiben. Dies spart Wasser und Zeit.

Eine Spülung kann gemäß einer weiteren Fortbildung der Erfindung auch in mehr als einem Schritt angelegt sein. Dies kann dann förderlich sein, wenn seit der letzten Zugabe eines zum Trocknen, Sedimentieren oder Inkrustrieren neigenden Wäschebehandlungsmittels eine Zeit vergangen ist, die auf eine Veränderung des Aggregatzustandes schließen lässt. Dann würde mit einem ersten oder weiteren Spülschritten die Rücklösung der Reste von Wäschebehandlungsmittel betrieben werden und mit einem darauf folgenden Spülschritt erst die nahezu restlose Ausspülung.

Vorteilhafterweise sollten gemäß einer weiteren Ausbildung der Erfindung relevante Eigenarten von allen verwendeten Wäschebehandlungsmitteln in der Wäschebehandlungsmaschine abgespeichert sein und bei der Entscheidung über eine Spülung und ggf. über deren Charakter berücksichtigt werden. Alternativ oder zusätzlich könnten die relevanten Eigenarten von Wäschebehandlungsmitteln aus aktuellen Messergebnissen bestimmt und bei der Entscheidung über eine Spülung und ggf. über deren Charakter berücksichtigt werden. Im zweiten Falle könnte die Steuerungseinrichtung lernfähig ausgebildet sein und gespeicherte Eigenarten durch Messergebnisse über eine jüngere Probe desselben Wäschebehandlungsmittels ersetzen.

Für eine auf die Zuführung einer Dosis folgende Zuführung einer weiteren Dosis bei einer möglichen Auswahl von mehreren unterschiedlichen Wäschebehandlungsmitteln könnte die Steuerungseinrichtung auch dasjenige für die Folgedosierung auswählen, das mit dem Wäschebehandlungsmittel der vorangegangenen Zuführung nicht schädlich reagiert. Gelegentlich stehen für einzelne Wäschebehandlungs-Abschnitte mehrere mögliche Wäschebehandlungsmittel zur Auswahl, so dass durch die Auswahl unter Umständen eines getroffen sein kann, das mit dem vorangegangenen keine Reaktion eingeht.

In solchen Fällen kann das erfindungsgemäße Verfahren auch dahingehend verbessert werden, dass eine auf die Zuführung einer Dosis folgende Zuführung einer weiteren Dosis bereits wenigstens teilweise zusammen mit dem Spülschritt oder den Spülschritten oder Teilen davon durchgeführt wird.

Anhand eines in der Zeichnung schematisch dargestellten Ausführungsbeispiels wird das erfindungsgemäße Verfahren verdeutlicht.

Die einzige Figur zeigt für die Erfindung wesentliche Teile einer Wäschebehandlungsmaschine. Eine Wäschebehandlungsmaschine kann eine Waschmaschine, ein Wäschetrockner oder eine Kombination aus einer Waschmaschine und einem Wäschetrockner sein.

Innerhalb eines Gehäuses 1 ist ein Wäschebehandlungsraum 2 angeordnet, in den die Wäsche zum Zwecke ihrer Behandlung auf nicht dargestellte Weise eingefüllt werden kann. Dieser Behandlungsraum 2 kann still stehen und einen zusammen mit der Wäsche rotierenden Behälter enthalten oder sich selbst drehen. Innerhalb des Gehäuses 1 - egal in welchem Teil seines Innenraumes - ist ein oder eine Anzahl von-Vorratsbehältern 3 für unterschiedliche flüssige oder gelartige (jedenfalls fließfähige) Wäschebehandlungsmittel angeordnet, deren Inhalte über Auslassleitungen 4 und Dosiereinrichtungen 5 in eine gemeinsame Dosierleitung 6 gegeben werden können. Aus der Dosierleitung 6 werden die Dosen von Wäschebehandlungsmitteln in den Wäschebehandlungsraum überführt. An die höchste Stelle der Dosierleitung 6 ist eine Spülleitung 7 angekoppelt, die - von einer Spülmittelsteuerung 8 gesteuert - aus einer Spülmittelquelle 9 gespeist werden kann. Die Dosiereinrichtungen 5 und die Spülmittelsteuerung 8 werden über geeignete Leitungen 10 bzw. 11 von einer Steuereinrichtung 12 signaltechnisch versorgt, so dass jede dieser Einrichtungen zu von der Steuereinrichtung 12 bestimmten Zeitpunkten das jeweils zugeordnete Medium fördert. Die Spülmittelquelle 9 kann ein Vorrats- oder Zwischenspeicherbehälter für eine gewisse Menge von Spülmittel (vorzugsweise Wasser) oder eine Anschlusseinrichtung an ein Frischwassernetz sein.

Alle dargestellten Ein- und Vorrichtungen sind aus dem Stand der Technik hinreichend bekannt und bedürfen keiner einzelnen Erläuterung. Diese Ein- und Vorrichtungen können gemäß den oben stehenden Erläuterungen des erfindungsgemäßen Verfahrens betrieben werden, um die eingangs erläuterte Aufgabenstellung zu lösen. Dieses Verfahren stellt die Wartungsfreiheit eines solchermaßen betriebenen Dosiersystems sicher, vermeidet Gelierungen, Inkrustrationen und daraus resultierende Schäden insbesondere an den fördernden Bauelementen. Es reduziert die zu installierende Pumpenleistung und vermeidet Verkeimungen von Resten gelöster Wäschebehandlungsmittel. Diese Vorteile sind die prinzipielle Voraussetzung für die Sicherstellung der vollständigen Funktionalität eines Dosiersystems für mehrere Wäschebehandlungsmittel über die Lebensdauer einer damit ausgestatteten Wäschebehandlungsmaschine. Durch geschickte Kombination der beanspruchten Merkmale wird eine Ressourcen sparende Lösung möglich, weil immer nur dann eine Spülung eingeschaltet wird, wenn eine Reaktion zwischen unterschiedlichen Wäschebehandlungsmitteln befürchtet werden muss. Dadurch werden auch die zugesicherten Eigenschaften der Wäschebehandlungsmittel erhalten.

## Patentansprüche

1. Verfahren zum Reinigen einer Dosierleitung (6) in einer automatisch gesteuerten Wäschebehandlungsmaschine, in der fließfähige Wäschebehandlungsmittel aus mindestens einem Vorratsbehälter (3) in maschinell bemessenen Dosen über die Dosierleitung (6) einem Wäschebehandlungsprozess zugeführt werden, indem die Dosierleitung (6) nach dem Zuführen einer Dosis und vor dem Zuführen einer weiteren Dosis mittels eines Spülmittels, insbesondere mittels Wasser, gespült werden kann, **dadurch gekennzeichnet, dass** die Dosierleitung (6) nach dem Zuführen der Dosis erst zeitlich verzögert und unmittelbar vor dem Zuführen der weiteren Dosis gespült wird.

2. Verfahren nach Anspruch 1, bei dem unterschiedliche Wäschebehandlungsmittel über dieselbe Dosierleitung (6) zugeführt werden, **dadurch gekennzeichnet, dass** die Dosierleitung (6) nur gespült wird, bevor eine Dosis eines anderen Wäschebehandlungsmittels zugeführt werden soll.

3. Verfahren nach Anspruch 1, bei dem unterschiedliche Wäschebehandlungsmittel über dieselbe Dosierleitung (6) zugeführt werden, **dadurch gekennzeichnet, dass** die Dosierleitung (6) nur gespült wird, bevor eine Dosis eines weiteren Wäschebehandlungsmittels zugeführt werden soll, das mit dem Wäschebehandlungsmittel der vorangegangenen Dosis reagieren könnte.

4. Verfahren nach Anspruch 1, bei dem unterschiedliche Wäschebehandlungsmittel über dieselbe Dosierleitung (6) zugeführt werden, **dadurch gekennzeichnet, dass** eine Spülung der Dosierleitung (6) davon abhängig gemacht wird, wie lange die unmittelbar vorangegangene Zuführung einer Dosis zurück liegt.

5. Verfahren nach Anspruch 1, bei dem unterschiedliche Wäschebehandlungsmittel über dieselbe Dosierleitung (6) zugeführt werden, **dadurch gekennzeichnet, dass** eine Spülung der Dosierleitung (6) davon abhängig gemacht wird, wie schnell das Wäschebehandlungsmittel der unmittelbar vorangegangenen Dosis trocknet, sedimentiert bzw. inkrustriert.

6. Verfahren nach Anspruch 4 oder 5, **dadurch gekennzeichnet, dass** die Spülung mehr als einen Schritt aufweist

7. Verfahren nach Anspruch 2, 3, 4 oder 6, **dadurch gekennzeichnet, dass** relevante Eigenarten von allen verwendeten Wäschebehandlungsmitteln abgespeichert sind und bei der Entscheidung über eine Spülung und ggf. über deren Charakter berücksichtigt werden.

8. Verfahren nach Anspruch 2, 3, 4 oder 6, **dadurch gekennzeichnet, dass** die relevanten Eigenarten von Wäschebehandlungsmitteln aus aktuellen Messergebnissen bestimmt und bei der Entscheidung über eine Spülung und ggf. über deren Charakter berücksichtigt werden.

9. Verfahren nach Anspruch 1, bei dem unterschiedliche Wäschebehandlungsmittel über dieselbe Dosierleitung (6) zugeführt werden, **dadurch gekennzeichnet, dass** für die auf die Zuführung der Dosis folgende Zuführung der weiteren Dosis bei einer möglichen Auswahl von mehreren unterschiedlichen Wäschebehandlungsmitteln dasjenige für die Folgedosierung ausgewählt wird, das mit dem Wäschebehandlungsmittel der vorangegangenen Zuführung nicht schädlich reagiert.

10. Verfahren nach Anspruch 1, bei dem unterschiedliche Wäschebehandlungsmittel über dieselbe Dosierleitung (6) zugeführt werden, **dadurch gekennzeichnet, dass** eine auf die Zuführung der Dosis folgende Zuführung der weiteren Dosis bereits wenigstens teilweise zusammen mit dem Spülschritt oder den Spülschritten oder Teilen davon durchgeführt wird;

11. Automatisch gesteuerte Wäschebehandlungsmaschine, umfassend innerhalb eines Gehäuses (1) einen Wäschebehandlungsraum (2), in welchen Wäsche zum Zwecke ihrer Behandlung einfüllbar ist, Vorratsbehälter (3) für unterschiedliche fließfähige Wäschebehandlungsmittel, deren Inhalte über Auslassleitungen (4) und Dosiereinrichtungen (5) durch eine gemeinsame Dosierleitung (6) zum Wäschebehandlungsraum (2) gebbar sind, eine Spülleitung (7), eine Spülmittelsteuerung (8) und eine Spülmittelquelle (9), durch welche die Dosierleitung (6) mittels eines Spülmittels spülbar ist, und eine Steuereinrichtung (12) zum Steuern der Wäschebehandlungsmaschine, wobei die Steuereinrichtung (12) eingerichtet ist zur Durchführung eines Verfahrens zum Reinigen der Dosierleitung (6), indem die Dosierleitung (6) nach dem Zuführen einer Dosis und vor dem Zuführen einer weiteren Dosis mittels des Spülmittels gespült wird, **dadurch gekennzeichnet, dass** die Steuereinrichtung (12) eingerichtet ist derart, dass die Dosierleitung (6) nach dem Zuführen der Dosis erst zeitlich verzögert und unmittelbar vor dem Zuführen der weiteren Dosis gespült wird.

## Claims

1. Method of cleaning a metering line (6) in an automatically controlled laundry treatment machine, in which flowable laundry treatment agent is fed from at least one storage container (3) in mechanically measured doses by way of the metering line (6) to a laundry treatment process, in that the metering line (6) after feeding of a dose and prior to feeding of a further dose can be rinsed by way of a rinsing medium, particularly by way of water, **characterised in that** the metering line (6) is rinsed only with a delay in time after feed of the dose and directly before feed of the further dose.

2. Method according to claim 1, in which different laundry treatment agents are fed by way of the same metering line (6), **characterised in that** the metering line (6) is rinsed only before a dose of a different laundry treatment agent is to be fed.

3. Method according to claim 1, in which different laundry treatment agents are fed by way of the same metering line (6), **characterised in that** the metering line (6) is rinsed only before a dose of a further laundry treatment agent, which could react with the laundry treatment agent of the preceding dose, is to be fed.

4. Method according to claim 1, in which different laundry treatment agents are fed by way of the same metering line (6), **characterised in that** rinsing of the metering line (6) is made dependent on how long the directly preceding feed of the dose was in the past.

5. Method according to claim 1, in which different laundry treatment agents are fed by way of the same metering line (6), **characterised in that** rinsing of the metering line (6) is made dependent on how quickly the laundry treatment agent of the directly preceding dose dries or forms sediment or incrustation.

6. Method according to claim 4 or 5, **characterised in that** the rinsing comprises more than one step.

7. Method according to claim 2, 3, 4 or 6, **characterised in that** relevant characteristics of all laundry treatment agents used are stored and are taken into consideration in the case of a decision about rinsing and optionally about the character thereof.

8. Method according claim 2, 3, 4 or 6, **characterised in that** the relevant characteristics of laundry treatment agents are determined from current measurement results and are taken into consideration in the decision about rinsing and optionally about the character thereof.

9. Method according to claim 1, in which different laundry treatment agents are fed by way of the same metering line (6), **characterised in that** in a possible selection of several different laundry treatment agents for the feed, which follows the feed of the dose, of the further dose selection is made for the succeeding metering, of that agent which does not detrimentally react with the laundry treatment agent of the preceding feed.

10. Method according to claim 1, in which different laundry treatment agents are fed by way of the same metering line (6), **characterised in that** a feed, which follows the feed of the dose, of the further dose is carried out at least partly together with the rinsing step or the rinsing steps or parts thereof.

11. Automatically controlled laundry treatment machine, comprising, within a housing (1), a laundry treatment space (2) into which laundry can be filled for the purpose of treatment thereof, storage containers (3) for different flowable laundry treatment agents, the contents of which containers can be supplied to the laundry treatment space (2) by way of outlet lines (4) and metering devices (5) via a common metering line (6), a rinsing line (7), a rinsing medium control (8) and a rinsing medium source (9), by which the metering line (6) can be rinsed by means of a rinsing medium, and a control device (12) for controlling the laundry treatment machine, wherein the control device (12) is equipped for performance of the method for cleaning the metering line (6) in that the metering line (6) after feeding of a dose and prior to feeding of a further dose is rinsed by way of the rinsing medium, **characterised in that** the control device (12) is so equipped that the metering line (6) is rinsed only with a delay in time after feed of the dose and directly before feed of the further dose.

## Revendications

1. Procédé de nettoyage d'une conduite de dosage (6) dans une machine de traitement de linge à commande automatique, dans laquelle des agents fluides de traitement de linge sont amenés à un processus de traitement de linge à partir d'au moins un réservoir (3) en doses mesurées mécaniquement par l'intermédiaire de la conduite de dosage (6), dans lequel la conduite de dosage (6), après l'amenée d'une dose et avant l'amenée d'une dose supplémentaire au moyen d'un agent de rinçage, notamment au moyen d'eau, peut être rincée, **caractérisé en ce que** la conduite de dosage (6), après l'amenée de la dose, est rincée d'abord de manière temporisée et directement avant l'amenée de la dose supplémentaire.

2. Procédé selon la revendication 1, dans lequel différents agents de traitement de linge sont amenés par l'intermédiaire de la même conduite de dosage (6), **caractérisé en ce que** la conduite de dosage (6) est uniquement rincée avant qu'une dose d'un autre agent de traitement de linge ne doive être amenée.

3. Procédé selon la revendication 1, dans lequel différents agents de traitement de linge sont amenés par l'intermédiaire de la même conduite de dosage (6), **caractérisé en ce que** la conduite de dosage (6) est uniquement rincée avant qu'une dose d'un autre agent de traitement de linge ne doive être amenée, lequel pourrait réagir avec l'agent de traitement de linge de la dose précédente.

4. Procédé selon la revendication 1, dans lequel différents agents de traitement de linge sont amenés par l'intermédiaire de la même conduite de dosage (6), **caractérisé en ce qu'**un rinçage de la conduite de dosage (6) dépend du fait de savoir combien de temps s'est écoulé depuis l'amenée directement précédente d'une dose.

5. Procédé selon la revendication 1, dans lequel différents agents de traitement de linge sont amenés par l'intermédiaire de la même conduite de dosage (6), **caractérisé en ce qu'**un rinçage de la conduite de dosage (6) dépend du fait de savoir en combien de temps l'agent de traitement de linge de la dose directement précédente sèche, se dépose resp. s'incruste.

6. Procédé selon la revendication 4 ou 5, **caractérisé en ce que** le rinçage présente plus d'une étape.

7. Procédé selon la revendication 2, 3, 4 ou 6, **caractérisé en ce que** des propriétés importantes de tous les agents de traitement de linge utilisés sont mémorisées et prises en compte lors de la décision concernant un rinçage et, le cas échéant, concernant leur caractère.

8. Procédé selon la revendication 2, 3, 4 ou 6, **caractérisé en ce que** les propriétés importantes des agents de traitement de linge sont déterminées à partir de résultats de mesure actuels et **en ce qu'**elles sont prises en compte lors de la décision concernant un rinçage et, le cas échéant, concernant leur caractère.

9. Procédé selon la revendication 1, dans lequel différents agents de traitement de linge sont amenés par l'intermédiaire de la même conduite de dosage (6), **caractérisé en ce que** pour l'amenée de la dose supplémentaire, succédant à l'amenée de la dose, lors d'une sélection possible de plusieurs agents différents de traitement de linge, on sélectionne pour la dose successive celui qui réagit de manière non nocive à l'agent de traitement de linge de l'amenée précédente.

10. Procédé selon la revendication 1, dans lequel différents agents de traitement de linge sont amenés par l'intermédiaire de la même conduite de dosage (6), **caractérisé en ce qu'**une amenée de la dose supplémentaire, succédant à l'amenée de la dose, est réalisée déjà au moins en partie avec l'étape de rinçage ou les étapes de rinçage ou avec des parties de celle(s)-ci.

11. Machine de traitement de linge à commande automatique, comprenant à l'intérieur d'un boîtier (1) une chambre de traitement de linge (2), dans laquelle du linge peut être rempli dans le but d'être traité, un réservoir (3) pour différents agents fluides de traitement de linge, dont les contenus peuvent être déchargés dans la chambre de traitement de linge (2) par l'intermédiaire de conduites de sortie (4) et de dispositifs de dosage (5) au moyen d'une conduite de dosage commune (6), une conduite de rinçage (7), une commande d'agents de rinçage (8) et une source d'agents de rinçage (9), à l'aide de laquelle la conduite de dosage (6) peut être rincée au moyen d'un agent de rinçage, et un dispositif de commande (12) pour commander la machine de traitement de linge, le dispositif de commande (12) étant configuré pour réaliser un procédé de nettoyage de la conduite de dosage (6), dans lequel la conduite de dosage (6), après l'amenée d'une dose et avant l'amenée d'une dose supplémentaire est rincée au moyen d'un agent de rinçage, **caractérisé en ce que** le dispositif de commande (12) est configuré de manière à ce que la conduite de dosage (6) soit rincée d'abord de manière temporisée après l'amenée de la dose et directement avant l'amenée de la dose supplémentaire.
